# EUROPÄISCHE PATENTSCHRIFT

(11) **EP 1 830 012 B1**
(45) Veröffentlichungstag und Bekanntmachung des Hinweises auf die Patenterteilung: **14.10.2009**
(21) Anmeldenummer: 06004122.5
(22) Anmeldetag: 01.03.2006
(51) Int. Cl.: E04F 11/18

(54) **Haltevorrichtung für eine Platte**
Holding device for a panel
Dispositif de support pour un panneau

(43) Veröffentlichungstag der Anmeldung: 05.09.2007
(73) Patentinhaber: Feigl, Bernhard, 6911 Lochau (AT)
(72) Erfinder: Feigl, Bernhard, 6911 Lochau (AT)
(74) Vertreter: Engelhardt, Volker

(56) Entgegenhaltungen:
- EP-A- 0 314 120
- EP-A- 1 277 894
- DE-A1-102004 023 143
- DE-B3- 10 338 816
- US-A- 4 054 268

## Beschreibung

Die Erfindung bezieht sich auf eine Geländerbrüstung nach dem Oberbegriff des Patentanspruches 1.

Aus der DE 103 38 816 A1 ist eine Haltevorrichtung für eine Glasscheibe zu entnehmen, die durch ein U-förmig ausgebildetes Halteglied an der Stützschiene in einem Fest- und in einem Los-Lager gehalten ist. Der untere Bereich der Glasscheibe ist dabei vollständig von dem Halteglied umgriffen und wird durch diesen über das Stützglied an der Decke fixiert.

Durch die Fest-Los-Lager-Anordnung kann die Glasscheibe und damit die Geländerbrüstung lotrecht ausgerichtet werden, denn durch die Abstandsveränderung durch die Abstandsschraube wird das Halteglied in seiner vertikalen Position um den Drehpunkt, der durch die Haltenase und der diese teilweise umgreifenden Aufnahmeöffnung ausgerichtet.

Diese Lagerung der die Geländerbrüstung bildenden Glasscheiben hat sich in der Praxis bewährt, denn durch einfache und zeitsparende Montagearbeiten können die Glasplatten sowohl zueinander als auch in Bezug auf die Vertikale exakt ausgerichtet werden.

Es hat sich nunmehr herausgestellt, dass das U-förmig ausgebildete Halteglied zwar zuverlässig die einzelnen Glasscheiben an dem Stützglied abstützt, jedoch die Glasscheibe in diesem Bereich verdeckt und folglich von außen sichtbar ist. Es wäre daher erstrebenswert, wenn der untere Bereich der Glasscheibe durch das Halteglied abgestützt wird, jedoch von diesem nicht vollständig umgriffen wird, so dass die Glasscheibe in ihrer gesamten Oberfläche von außen sichtbar ist.

Eine solche konstruktive Ausbildung des Haltegliedes ist jedoch aufgrund der vorhandenen Sicherheitsbestimmungen technisch äußerst problematisch, denn wenn das Halteglied die Glasscheibe nicht umgreift und daher diese nicht durch das Halteglied zuverlässig abgestützt ist, kann die Klebeschicht, die die Glasscheibe mit dem Halteglied verbindet, aufgrund von auf die Geländerbrüstung und die einzelnen Glasscheiben einwirkender Beanspruchungen zerstört werden, so dass die Geländerbrüstung als Schutzvorrichtung und als Absturzsicherung versagt. Durch die U-förmige Ausbildung des Haltegliedes werden die Glasscheiben in diesen abgestützt, auch wenn die Klebeschicht beschädigt ist.

Ausgehend von diesen Überlegungen ist es daher Aufgabe der Erfindung, eine Haltevorrichtung der eingangs genannten Gattung zur Verfügung zu stellen, durch die die Geländerbrüstung bildenden Glasscheiben von außen vollständig sichtbar sind und daher nicht verdeckt werden und gleichzeitig sollen die Glasscheiben zuverlässig an dem Halteglied verbunden sein, auch wenn die zur Fixierung notwendige Klebeschicht zwischen den einzelnen Glasscheiben und dem Halteglied aufgrund von zu hohen Beanspruchungen zerstört werden sollte.

Diese Aufgabe wird durch die Merkmale des kennzeichnenden Teils von Patentanspruche 1 gelöst.

Weitere vorteilhafte Weiterbildungen der Erfindung ergeben sich aus den Unteransprüchen.

Dadurch, dass das Halteglied eine flächig ausgebildete Oberfläche aufweist, mit der die Platte mittels einer Klebeschicht fest verbunden ist, wird die Platte von dem Halteglied nicht verdeckt, so dass diese ästhetisch formschön von außen sichtbar ist.
Die die Platte abstützende Haltevorrichtung ist somit von der Glasscheibe verdeckt und aufgrund einer in dieser integrierten Sichtschutzblende von außen nicht erkennbar.
Die derart gebildete Geländerbrüstung weist folglich eine einheitliche durchgehende Oberfläche auf, die von technisch notwendigen Bauteilen nicht verdeckt ist.

Um zu gewährleisten, dass die einzelnen Glasplatten zuverlässig mit dem Halteglied verbunden sind, und zwar auch dann, wenn die Klebeschicht aufgrund von Materialermüdungen oder von einer zu hohen Beanspruchung zerreißen sollte, zuverlässig an dieser abgestützt ist, ist die Sicherungseinrichtung vorgesehen, durch die die Platte unmittelbar oder über Zwischenglieder an dem Halteglied abgestützt ist.

Die Sicherungseinrichtung besteht dabei aus mindestens einem, vorzugsweise aus Metall, hergestellten Einsatzstück, das in die Platte in einer konisch sich in Richtung des Haltegliedes verjüngenden Bohrung eingesetzt ist.
Das Einsatzstück wird durch eine Schraube mit dem Halteglied verbunden. Der Kopf der Schraube liegt dabei mit Spiel an dem Halteglied an, so dass die Ausrichtung der Glasplatte durch die Sicherungseinrichtung nicht behindert wird.

Reißt jedoch die Klebeschicht, wird die Glasplatte über das Einsatzstück und die Halteschraube an dem Halteglied abgestützt. Zur weiteren Erhöhung der Haltesicherheit sind zwei oder mehrere benachbart zueinander angeordnete Einsatzstücke mit einem diese verbindenden Sicherungselement umgriffen, das auf der Außenseite der Platte angeordnet ist.

Demnach wird im Falle der Zerstörung der Klebeschicht, die Platte über die flächig auf der Oberfläche der Glasplatte verlaufenden Sicherungselementen und die Einsatzstücke abgestützt, so dass die aufzunehmenden Kräfte über eine möglichst groß ausgebildete Oberfläche an die Platte weitergegeben werden. Diese Konstruktion verhindert, dass die sich konisch verjüngend ausgebildeten Bohrungen unter Umständen aufgrund der zu großen auf diese einwirkenden Haltekräfte ausbrechen.

In der Zeichnung sind zwei erfindungsgemäße Ausführungsbeispiele dargestellt, die nachfolgend näher erläutert werden. Im einzelnen zeigt:
- Figur 1: ein erstes Ausführungsbeispiel einer Haltevorrichtung mit einem Halteglied, durch das eine Glasscheibe, die als Geländerbrüstung dient, abgestützt ist, mit zwei in dieser integrierten Einsatzstücke, die durch ein Sicherungselement miteinander verbunden sind, in perspektivischer Ansicht,
- Figur 2: die Platte gemäß Figur 1, die aus zwei Teilstücken zusammengesetzt ist und die darin integrierten Bauteile in Explosionsdarstellung und in Seitenansicht,
- Figur 3: die Haltevorrichtung gemäß Figur 1 im an einer Decke montierten Zustand, in Seitenansicht,
- Figur 4: ein zweites Ausführungsbeispiel einer Haltevorrichtung, die an einer Decke zur Abstützung einer Platte angebracht ist und durch die ein unterhalb der Decke verlaufender Zwischenraum durch die Glasscheibe abgedeckt sein soll, in Seitenansicht.

In Figur 1 ist eine durch zwei Teilstücke 4 und 5 gebildete Platte 2, nämlich eine Glasscheibe, gezeigt, durch die eine Geländerbrüstung als Absturzsicherung an einer Decke 3 hergestellt wird.

Die beiden Teilstücke 4 und 5 sind mittels einer Klebefolie 6, die zwischen diesen angeordnet ist und aus mehreren Schichten zusammengesetzt ist, über deren gesamte Oberfläche miteinander verbunden. Die derart aufgebaute Platte 2 wird durch ein Haltglied 15 abgestützt. Das Halteglied 15 weist eine flächig ausgebildete Oberfläche 21 auf, die dem Teilstück 4 der Platte 2 zugeordnet ist. Zwischen diesen ist zur Fixierung der Platte 2 am Halteglied 15 eine Klebeschicht 22 vorgesehen, durch die die Platte 2 an dem Halteglied 15 fixiert ist. Um die als Aufnahmefläche wirkende Oberfläche 21 des Haltegliedes 15 zu vergrößern, ist diese geriffelt ausgebildet.

Um nunmehr die Platte 2 zusätzlich zu sichern, falls die Klebeschicht 22 aufgrund Materialermüdungen und/oder einer zu hohen Belastung zerstört wird, ist eine Sicherungseinrichtung 23 vorgesehen, die aus zwei Einsatzstücken 24 und einem Sicherungselement 26 besteht.

Insbesondere der Figur 2 kann entnommen werden, dass in das Teilstück 4 der Platte 2 eine sich in Richtung des Haltegliedes 15 verjüngend ausgebildete Bohrung 25 eingearbeitet ist.
Die Außenkonturen der Einsatzstücke 24 und des diese verbindenden Sicherungselementes 26 sind an die Innenkontur der Bohrung 25 angepasst und können daher in diese eingesetzt werden. Zunächst wird demnach das Sicherungselement 26 in die Bohrung 25 eingeschoben und anschließend wird in dieses das Einsatzstück 24 eingesetzt. Das Sicherungselement 26 umgreift daher die beiden zueinander benachbart angeordneten Einsatzstücke 24 und wird durch diese in der Bohrung 25 gehalten, Durch das Sicherungselement 26 können auch mehr als zwei Einsatzstücke 24 miteinander verbunden sein.

In die jeweiligen Einsatzstücke 24 ist eine Gewindebohrung 34 eingearbeitet.

Wenn das Sicherungselement 26 und die Einsatzstücke 24 in dem Teilstück 4 der Platte 2 eingesetzt sind, wird das Teilstück 5 auf die bereits vormontierte Klebefolie 6, die an dem Teilstück 4 angebracht ist, aufgesetzt. Somit ist die Platte 2 vollständig zusammengebaut und die Sicherungseinrichtung 23 in dieser integriert.

Aus der Figur 3 kann entnommen werden, wie die derart zusammengesetrte Platte 2 über das Halteglied 15 an einem Stützglied 8 an der Decke 3 angebracht ist. Das Stützglied 8 wird nämlich durch mehrere Schrauben 11 an der Decke 3 gehalten, die in diese eingearbeitete Bohrungen 9 in die jeweils ein Dübel 10 eingesteckt ist, arretiert sind.

Die Schrauben 11 durchgreifen daher das Stützglied 8, denn in diesem sind im Bereich der in der Decke 3 vorgesehene Bohrungen 9 jeweils ein Langloch 37 eingearbeitet. Zur Abstützung des Schraubenkopfes 11 dient eine Unterlagsscheibe 38, deren dem Stützglied 8 zugewandte Innenfläche eine Verzahnung 12 aufweist, die in eine am Stützglied 8 angeformte damit korrespondierende Verzahnung 12 eingreift.

Um das Halteglied 15 an dem Stützglied 8 abzustützen, ist an dieses ein Aufnahmesteg 13 angeformt, dessen freies Ende als Kugelkopf 14 ausgebildet ist. An dem Halteglied 15 ist eine in Richtung des Stützgliedes 8 ragende Haltenase 16 angearbeitet, die auf den Kugelkopf 14 aufsetzbar und von diesem in vertikaler und horizontaler Richtung abgestützt ist.

Somit sind die derart gebildeten Verbindungen zwischen dem Stützglied 8 und dem Halteglied 15 als Festlager anzusehen, denn das Halteglied 15 kann um den Kugelkopf 14 ausgelenkt werden. Das Halteglied 15 ist demnach verschwenkbar an dem Stützglied 8 gehalten.

Um nunmehr die Platte 2 lotrecht, also vertikal verlaufend exakt ausrichten zu können und um die Geländerbrüstung festzusetzen, ist auf dem gegenüberliegenden Ende des Stützgliedes 8 eine Gewindebohrung 17 eingearbeitet, in die eine Abstandschraube 18 eingedreht ist. Die Abstandschraube 18 weist eine plane Auflage auf, die auf einem flächig ausgebildeten Gegenlager 19, das an dem Halteglied 15 angearbeitet ist, anliegt. Durch das Hinein- oder Herausdrehen der Abstandschraube 18 wird demnach der Abstand zwischen dem Gegenlager 19 des Haltegliedes 15 und der fest an der Decke 3 arretierten Stützglied 8 eingestellt. Dies kann beispielsweise vor der Montage der eigentlichen Platte 2 an dem Stützglied 8 durch ein Hilfsbauteil erfolgen, so dass jede der in dem Stützglied 8 vorgesehenen Abstandsschrauben 18 vorab exakt eingestellt werden kann.

Die an dem Halteglied 15 vormontierte Platte 2 muss demnach zur Bildung der Geländerbrostung lediglich an das Stützglied 8 eingehängt werden, wodurch die Montagezeit für die Geländerbrüstung erheblich reduziert wird, eine exakte und einfache Ausrichtung der Platte 2 ist folglich gewährleistet.

Die bereits in der Platte 2, insbesondere in dem Teilstück 4, integrierte Sicherungseinrichtung 23 wird nunmehr durch eine Schraube 31, die in die in dem Einsatzstück 24 eingearbeitete Gewindebohrung 34 eingedreht ist, mit dem Halteglied 15 verbunden. Ein der Schraube 31 zugeordneter Schraubenkopf 32 verläuft dabei zwischen dem Stützglied 8 und dem Halteglied 15 und ist einer an dem Halteglied 15 angearbeiteten Auflagefläche 35 zugeordnet. Im montierten Zustand der Platte 2 ist ein Luftspalt 33 zwischen dem Schraubenkopf 32 und der Auflagefläche 35 des Haltegliedes 15 vorhanden, so dass die Ausrichtung der Platte 2 an dem Stützglied 8 durch die Sicherungseinrichtung 23 nicht behindert wird.

Zusätzlich ist zwischen dem Schraubenkopf 32 und der Auflagefläche 35 ein Dämpfungskörper 39 in Form einer Tellerfeder eingesetzt, durch den bei Bruch der Klebeschicht 22 eine Dämpfung der Bewegung der Glasplatte 2 erfolgt. Der Luftspalt 33 entspricht in seiner geometrischen Abmessung dem Weg, der von der Klebeschicht 22 zurückgelegt wird, wenn die Klebeschicht 22 gedehnt wird bis zu dem Bereich, an dem die Klebeschicht 22 aufgrund von zu hohen Kräften reißt.

Sollte dagegen die Klebeschicht 22 zerstört werden, so dass die Platte 2 nicht mehr durch diese an dem Halteglied 15 fixiert ist, wird die Platte 2 über die Sicherungseinrichtung 23 und die Schraube 31 an dem Halteglied 15 abgestützt.

Zwischen den beiden Teilstücken 4 und 5 ist ein Sichtschutz 7 in Form einer Emaillefolie eingesetzt, durch den die gesamte Oberfläche 21 des Haltegliedes 15 abgedeckt ist.

Des Weiteren wird der freie Endbereich der Platte 2 durch einen Handlauf 28 zusammengehalten, so dass die Teilstücke 4 und 5 in diesem Bereich zusätzlich miteinander fixiert sind.

In der der Decke 3 zugewandten unteren Bereich der Platte 2 wird diese durch eine Stützschiene 29, die in ihrem Querschnitt L-förmig ausgebildet ist, gehalten. Die Stützschiene 29 ist in das Halteglied 15 eingehängt und wird durch dieses abgestützt.

In Figur 4 ist gezeigt, dass unterhalb der Decke 3 ein Zwischenraum 20, in dem beispielsweise Lüftungskanäle, Leitungsrohre oder sonstige für den Betrieb eines Gebäudes notwendige Bauteile untergebracht sind, verlaufen. Der Zwischenraum 20 wird durch zwei Abdeckplatten 36, die beispielsweise als Gipsplatten ausgebildet sind, abgeschlossen. Um nunmehr eine optimale ästhetisch formschöne Gestaltung zu erreichen, verläuft die Platte 2 über die Decke 3 hinaus bis zu den beiden Abdeckplatten 36, wodurch auch der Zwischenraum 20 von der Platte 2 von außen abgedeckt ist.

Zur Aufnahme der Gewichtskräfte der Platte 2 ist die Stützschiene 29 durch mehrere Abstandsstege 30 mit dem Haltglied 15 verbunden.

Die Abstandsstege 30 werden an der Schutzschiene 29 und an dem Halteglied 15 mittels Schrauben fixiert. Die Abstandsstege 30 verlaufen zwischen den Abstandsschrauben 18.

## Patentansprüche

1. Geländerbrüstung mit einer Platte (2) und einer Haltevorrichtung (1) für die Platte (2), insbesondere eine Glasscheibe, zur Abstützung der die Geländerbrüstung bildenden Platte (2), mit einem die Platte (2) in ihrem unteren Bereich abstützenden Halteglied (15) und einer das Halteglied (15) arretierenden Stützglied (8), das unmittelbar oder über Zwischenglieder (10, 11) an einer Decke (3) oder einen Boden angebracht ist,
**dadurch gekennzeichnet,**
**dass** die der Platte (2) zugewandte Oberfläche des Haltegliedes (15) flächig (21) ausgebildet ist, wobei das Halteglied derartig ausgebildet ist, dass die Platte (2) in ihrer gesamten Oberfläche von außen sichtbar ist, dass die Platte (2) mittels einer Klebeschicht (22) mit der ihr zugewandten flächige Oberfläche des Haltegliedes (15) fest verbunden ist und dass in die Platte (2) eine Sicherungsreinrichtung (23) eingesetzt ist, durch die die Platte (2) unmittelbar oder über Zwischenglieder (24, 26) an dem Halteglied (15) abgestützt ist.

2. Gulânder brûstung nach anspruch 1,
**dadurch gekennzeichnet,**
**dass** die Sicherungseinrichtung (23) aus mindestens einem, vorzugsweise aus Metall bestehenden Einsatzstück (24) besteht.

3. Geländerbrüstung nach Anspruch 2,
**dadurch gekennzeichnet,**
**dass** zumindest zwei benachbarte Einsatzstücke (24) von einem diese miteinander verbindenden Sicherungselement (26) umgriffen ist.

4. Geländerbrüstung nach einem der Ansprüche 1 bis 3,
**dadurch gekennzeichnet,**
**dass** das Sicherungselement (26) und das oder die Einsatzstücke (24) in eine in der Platte (2) eingearbeiteten sich konisch in Richtung des Haltegliedes (15) verjüngend ausgebildeten Durchgangsbohrung (25) eingesetzt sind und dass das Sicherungselement (26) durch die jeweiligen Einsatzstücke (24) und durch eine Schraube (31) mit dem Halteglied (15) verbunden sind.

5. Geländerbrüstung nach Anspruch 4,
**dadurch gekennzeichnet,**
**dass** die Schraube (31) in dem Einsatzstück (24) über ein Gewinde (34) fixiert ist und dass zwischen dem Kopf (32) der Schraube (31) und der dieser zugeordneten Auflagefläche (35) des Haltegliedes (15) angeordnet ein Luftspalt (33) vorgesehen ist.

6. Geländerbrüstung nach Anspruch 5,
**dadurch gekennzeichnet,**
**dass** der Abstand zwischen dem Schraubenkopf (32) und der Auflagefläche (35) der Dehnungsgrenze der Klebeschicht (22), durch die der Platte (2) an dem Halteglied (15) befestigt ist, entspricht.

7. Geländerbrüstung nach Anspruch 5 oder 6,
**dadurch gekennzeichnet,**
**dass** zwischen dem Schraubenkopf (32) und der Auflagefläche (35) ein Dämpfungskörper (39), vorzugsweise eine Tellerfeder, eingearbeitet ist.

8. Geländerbrüstung nach Anspruch 4 oder 5,
**dadurch gekennzeichnet,**
**dass** die Außenkonturen der Einsatzstücke (24) und des Sicherungselementes (26) an die Innenkontur der Bohrung (25) angepasst und in dieser im montierten Zustand eingesetzt sind.

9. Geländerbrüstung nach einem der Ansprüche 1 bis 8,
**dadurch gekennzeichnet,**
**dass** die Platte (2) aus zwei Teilstücken (4, 5) zusammengesetzt ist, die mittels einer oder mehreren Klebefolien (6) miteinander verbunden sind und dass die Bohrung (25) in der dem Halteglied (15) zugewandten Teilstück (4) der Platte (2) eingearbeitet ist.

10. Geländerbrüstung nach Anspruch 7,
**dadurch gekennzeichnet,**
**dass** die Platte (2) als Sichtschutz für eine ein- oder mehrteilige Decke (3) dient und dass das untere freie Ende der Platte (2) mittels einer Stützschiene (29) gehalten ist, durch die die Teilstücke (4, 5) der Platte (2) fest miteinander verbunden sind.

11. Geländerbrüstung nach Anspruch 8,
**dadurch gekennzeichnet,**
**dass** die Stützschiene (29) unmittelbar oder über ein oder mehrere Abstandsstege (30) mit dem Halteglied (15) verbunden sind.

12. Geländerbrüstung nach einem der Ansprüche 6 bis 9,
**dadurch gekennzeichnet,**
**dass** zwischen den beiden Teilstücken (4, 5) der Platte (2) ein Sichtschutz (7) eingesetzt ist, der im Bereich der Decke (3) verläuft und durch den das Halteglied (15) von außen verdeckt ist.

13. Geländerbrüstung nach einem der Ansprüche 1 bis 12,
**dadurch gekennzeichnet,**
**dass** das freie Ende der Platte (2), das den Abschluss der Geländerbrüstung bildet, mit einem durchgehenden Handlauf (28) zusammengehalten ist.

14. Geländerbrüstung nach einem der Ansprüche 1 bis 13,
**dadurch gekennzeichnet,**
**dass** die Oberfläche (21) des Haltegliedes (15), auf die die Platte (2) durch die Klebschicht (22) fixiert ist, aufgeraut oder geriffelt ausgebildet ist.

15. Geländerbrüstung nach einem der Ansprüche 1 bis 14,
**dadurch gekennzeichnet,**
**dass** das Sicherungselement (26) zwischen zwei benachbarten Einsatzstücken (24) eine Vielzahl von Öffnungen (17) aufweist, durch die der Kontakt zwischen den beiden Teilstücken (4, 5) der Platte (2) freigegeben ist.

16. Geländerbrüstung nach einem der Ansprüche 1 bis 15,
**dadurch gekennzeichnet,**
**dass** das Halteglied (15) eine kreisbogenförmig gekrümmte Haltenase (16) aufweist, die in Richtung des Stützgliedes (8) gerichtet ist, und dass an dem Stützglied (8) ein mit der Haltenase (16) zusammenwirkender kugelkopfförmiger ausgebildeter Aufnahmesteg (13) angeformt ist, die zusammen ein Festlager bilden.

17. Geländerbrüstung nach einem der Ansprüche 1 bis 16,
**dadurch gekennzeichnet,**
**dass** zwischen dem Halteglied (15) und dem Stützglied (8) eine oder mehrere Abstandsschrauben (18) vorgesehen sind, die in eine in das Stützglied (8) eingearbeitete Gewindebohrungen (17) eindrehbar sind und durch deren Auflagekopf der Abstand zwischen dem Halteglied (15) und dem Stützglied (8) einstellbar ist.

## Claims

1. A balustrade with a panel (2) and a holding device (1) for the panel (2), in particular a pane of glass, for supporting the panel (2) forming the balustrade, with a holding element (15) supporting the panel (2) in its lower area and a support element (8) locking the holding element (15), in which case the support element (8) is attached to a ceiling (3) or a floor directly or via intermediate elements (10, 11),
**characterised in that,**
the surface of the holding element (15) facing the panel (2) has a flat surface (21), and the holding element is configured so that the entire surface of the panel (2) is visible from the outside, that the panel (2) is firmly connected by means of an adhesive layer (22) to the flat surface of the holding element (15) facing towards it and that a securing device (23) is inserted into the panel (2) by means of which the panel (2) is supported on the holding element (15) directly or by means of intermediate elements (24, 26).

2. The balustrade in accordance with Claim 1,
**characterised in that**
the securing device (23) consists of at least one insert piece (24), which in a preferable embodiment consists of metal.

3. The balustrade in accordance with Claim 2,
**characterised in that**
at least two adjacent insert pieces (24) are spanned by a securing element (26) that connects these insert pieces together.

4. The balustrade in accordance with one of Claims 1 to 3,
**characterised in that**
the securing element (26) and the insert piece(s) (24) are inserted in a through-hole (25) worked into the panel (2) which tapers conically in the direction of the holding element (15) and that the securing element (26) is connected to the holding element (15) by means of the particular insert pieces (24) and by a screw (31).

5. The balustrade in accordance with Claim 4,
**characterised in that**
the screw (31) is fixed in the insert piece (24) by means of a thread (34) and that an air gap (33) is provided between the head (32) of the screw (31) and the contact surface (35) of the holding element (15) that is assigned to the screw.

6. The balustrade in accordance with Claim 5,
**characterised in that**
the distance between the screw head (32) and the contact surface (35) corresponds to the limit of expansion of the adhesive layer (22) by means of which the panel (2) is attached to the holding element (15).

7. The balustrade in accordance with Claim 5 or 6,
**characterised in that,**
a damping element (39), preferably a cup spring, is worked in between the screw head (32) and the contact surface (35).

8. The balustrade in accordance with Claim 4 or 5,
**characterised in that,**
the outer contours of the insert pieces (24) and of the securing element (26) are adapted to the inner contour of the hole (25) and are inserted into this hole when assembled.

9. The balustrade in accordance with Claims 1 to 8,
**characterised in that,**
the panel (2) is composed of two sub-pieces (4, 5) which are connected together by means of one or more adhesive foils and that the hole (25) is worked into the sub-piece (4) of the panel (2) facing the holding element (15).

10. The balustrade in accordance with Claim 7,
**characterised in that,**
the panel (2) functions as a cover for a ceiling (3) comprising one or more pieces and that the lower free end of the panel (2) is held by a support rail (29) by means of which the sub-pieces (4, 5) of the panel (2) are connected together firmly.

11. The balustrade in accordance with Claim 8,
**characterised in that,**
the support rail (29) is connected to the holding element (15) directly by means of one or more spacer webs (39).

12. The balustrade in accordance with one of Claims 6 to 9,
**characterised in that**,
a cover (7) is inserted in between the two sub-pieces (4, 5) of the panel, in which case the cover (7) runs in the area of the ceiling (3) and is covered from the outside by the holding element (15).

13. The balustrade in accordance with one of Claims 1 to 12,
**characterised in that,**
the free end of the panel (2) which forms the conclusion of the balustrade is held together by means of a continuous handrail (28).

14. The balustrade in accordance with one of Claims 1 to 13,
**characterised in that,**
the surface (21) of the holding element (15) onto which the panel (2) is fixed by means of the adhesive layer is configured with a rough or ribbed surface.

15. The balustrade in accordance with one of Claims 1 to 14,
**characterised in that,**
the securing element (26) has a plurality of openings (17) between two adjacent insert pieces (24) by means of which the contact between both sub-pieces (4, 5) of the panel (2) is enabled.

16. The balustrade in accordance with one of Claims 1 to 15,
**characterised in that,**
the holding element (15) has an arc shaped, truncated holding projection (16) which points in the direction of the support element (8), and that a holding web (13) in the shape of a ball head that acts in conjunction with the holding projection (16) is formed onto the support element (8), and these together form a fixed bearing.

17. The balustrade in accordance with one of Claims 1 to 16,
**characterised in that,**
one or more spacer screws (18) are provided between the holding element (15) and the support element (8), which can be screwed into threaded holes (17) worked into the support element (8) and, by means of their support head, the distance between the holding element (15) and the support element (8) can be adjusted.

## Revendications

1. Balustrade avec un panneau (2) et un dispositif de support (1) pour le panneau (2), en particulier une vitre, pour l'appui du panneau (2) formant la balustrade, avec un élément de support (15) appuyant le bas du panneau (2), et un élément d'appui (8) bloquant l'élément de support (15), prévu directement ou par l'intermédiaire d'éléments (10, 11) sur un plafond (3) ou sur un sol,
**caractérisée en ce que**
la surface de l'élément de support (15) donnant sur le panneau (2) ait une grande étendue (21), l'élément de support (15) étant conçu de sorte que la surface entière du panneau (2) est visible de l'extérieur, que moyennant une couche adhésive (22), le panneau (2) est collé sur la surface à grande étendue de l'élément de support (15) donnant sur celui-ci et qu'il est inséré dans le panneau (2) un équipement de sécurité (23) permettant d'appuyer le panneau (2) directement ou par l'intermédiaire d'éléments (24, 26) sur l'élément de support (15).

2. Balustrade d'après la revendication 1,
**caractérisée en ce que**
l'équipement de sécurité (23) consiste en du moins un insert (24) réalisé de préférence en métal.

3. Balustrade d'après la revendication 2,
**caractérisée en ce que**
au moins deux inserts (24) voisins sont entourés par un élément de sécurité (26) qui les raccorde l'un à l'autre.

4. Balustrade d'après une des revendications 1 à 3,
**caractérisée en ce que**
l'élément de sécurité (26) et le ou les inserts (24) sont insérés dans un perçage conique (25) pratiqué dans le panneau (2) et s'amincissant en direction de l'élément de support (15) et que l'élément de sécurité (26) est lié par les inserts (24) respectifs et par une vis (31) avec l'élément de support (15).

5. Balustrade d'après la revendication 4,
**caractérisée en ce que**
la vis (31) est fixée par une filetage (34) dans l'insert (24) et qu'un interstice (33) est prévu entre la tête (32) de la vis (31) et la face de portée (35) de l'élément de support (15) qui lui est assignée.

6. Balustrade d'après la revendication 5,
**caractérisée en ce que**
l'écartement entre la tête de vis (32) et la face de portée (35) correspond à la limite de dilatation de la couche adhésive (22) fixant le panneau (2) à l'élément de support (15).

7. Balustrade d'après une des revendications 5 ou 6,
**caractérisée en ce que**,
entre la tête de vis (32) et la face de portée (35), il est prévu un corps d'amortissement (39), de préférence une rondelle conique.

8. Balustrade d'après une des revendications 4 ou 5,
**caractérisée en ce que**,
les contours extérieurs des inserts (24) et de l'élément de sécurité (26) épousent le contour intérieur du perçage (25) et qu'ils y sont insérés en état monté.

9. Balustrade d'après une des revendications 1 à 8,
**caractérisée en ce que**
le panneau (2) est composé de deux tronçons (4,5) liés entre eux par une ou par plusieurs feuilles collantes (6) et que le perçage (25) est pratiqué dans le tronçon (4) du panneau (2) donnant sur l'élément de support (15).

10. Balustrade d'après la revendication 7,
**caractérisée en ce que**
le panneau (2) sert de pare-vue pour un plafond non divisé ou divisé (3) et que l'extrémité inférieure libre du panneau (2) est retenue par une glissière d'appui (29) par laquelle les tronçons (4, 5) du panneau (2) sont liés rigidement entre eux.

11. Balustrade d'après la revendication 8,
**caractérisée en ce que**
la glissière d'appui (29) est liée directement ou par une ou plusieurs traverses (30) avec l'élément de support (15).

12. Balustrade d'après une des revendications 6 à 9,
**caractérisée en ce que**,
entre les deux tronçons (4, 5) du panneau (2), il est monté un pare-vue (7) s'étendant au niveau du plafond (3) et recouvrant l'élément de support (15) de l'extérieur.

13. Balustrade d'après une des revendications 1 à 12,
**caractérisée en ce que**
l'extrémité libre du panneau (2) formant la terminaison de la balustrade est retenue par une main courante (28).

14. Balustrade d'après une des revendications 1 à 13,
**caractérisée en ce que**
la surface (21) de l'élément de support (15), sur laquelle la plaque (2) est fixée par la couche adhésive (22), est conçue de manière rugueuse ou striée.

15. Balustrade d'après une des revendications 1 à 14,
**caractérisée en ce que**,
entre les inserts voisins (24), l'élément de sécurité (26) comporte une multitude d'ouvertures (17) permettant le contact entre les deux tronçons (4, 5) du panneau (2).

16. Balustrade d'après une des revendications 1 à 15,
**caractérisée en ce que**
l'élément de support (15) comporte un nez de retient (16) courbé en arc de cercle et dirigé en direction de l'élément d'appui (8) et que, sur l'élément d'appui (8), il est formé un embout sphérique (13) collaborant avec le nez de retient (16) et agissant avec lui en tant que palier fixe.

17. Balustrade d'après une des revendications 1 à 16,
**caractérisée en ce que**,
entre l'élément de support (15) et l'élément d'appui (8), il est prévu une ou plusieurs vis d'écartement (18) se laissant visser dans un taraudage ou des taraudages (17) pratiqué(s) dans l'élément d'appui (8), et dont la tête de portée permet de régler l'écartement entre l'élément de support (15) et l'élément d'appui (8).
